# EUROPÄISCHE PATENTSCHRIFT

(11) **EP 1 877 638 B1**
(45) Veröffentlichungstag und Bekanntmachung des Hinweises auf die Patenterteilung: **20.08.2008**
(21) Anmeldenummer: 06722748.8
(22) Anmeldetag: 03.04.2006
(51) Int. Cl.: E05B 65/20

(54) **KRAFTFAHRZEUGTÜRVERSCHLUSS**
MOTOR VEHICLE DOOR LOCK
SERRURE DE PORTIERE DE VEHICULE

(30) Priorität: 04.04.2005 DE 102005015468
(43) Veröffentlichungstag der Anmeldung: 16.01.2008
(73) Patentinhaber: Kiekert Aktiengesellschaft, 42579 Heiligenhaus (DE)
(72) Erfinder: KASPER, Andreas, 46117 Oberhausen (DE)
(86) Internationale Anmeldenummer: PCT/DE2006/000598
(87) Internationale Veröffentlichungsnummer: WO 2006/105772

(56) Entgegenhaltungen:
- EP-A- 1 288 408
- DE-A1- 10 247 842
- US-B1- 6 648 379
- US-B1- 6 824 177

## Beschreibung

Die Erfindung betrifft einen Kraftfahrzeugtürverschluss, mit einem Gesperre, zumindest einem Verriegelungshebel, ferner wenigstens einem motorischen Antrieb für den Verriegelungshebel, und mit einem Kupplungshebel, welcher in seiner Stellung "entriegelt" eine Handhabe mit dem Gesperre zu dessen Öffnung verbindet und in seiner Position "verriegelt" die Handhabe vom Gesperre trennt.

Ein Kraftfahrzeugtürverschluss der eingangs beschriebenen Ausgestaltung wird in der DE 102 47 842 A1 beschrieben. Dort sind eine Zentralverriegelungsanordnung und eine Kupplungsanordnung realisiert, wobei die Kupplungsanordnung mit einem Schnellentriegelungshebel ausgerüstet ist. Die Anordnung der Schlossmechanik ist insgesamt so getroffen, dass eine Verstellung der Zentralverriegelungsanordnung vom verriegelten in den entriegelten Zustand zunächst eine Verstellung der Kupplungsanordnung vom verriegelten in den entriegelten Zustand und danach eine Verstellung eines Innenverriegelungselementes vom verriegelten in den entriegelten Zustand bewirkt.

Im Detail verfügt der motorische Antrieb über ein Stellelement, welches einen Verriegelungshebel und den bereits erwähnten Schnellentriegelungshebel jeweils in einen entriegelten und in einen verriegelten Zustand bringt. Dazu verfügt das einzige Stellelement über zwei Betätigungsanordnungen, die einerseits mit dem Verriegelungshebel und andererseits mit dem Schnellentriegelungshebel gekoppelt sind.

Bei dem vorbekannten Stand der Technik sind der Verriegelungshebel und der Schnellentriegelungshebel um die gleiche Achse schwenkbar in einem zugehörigen Gehäuse gelagert. Dabei wird jeweils der Schnellentriegelungshebel und auch der Verriegelungshebel zu seiner Verstellung radial gedreht, was mit Nachteilen hinsichtlich der Funktionssicherheit verbunden ist. Außerdem ist das bekannte Kraftfahrzeugtürschloss durch die gewählte Topologie von den Varia- . tionsmöglichkeiten her eingeschränkt und weist einen relativ komplizierten Aufbau auf.

Ganz unabhängig davon beschreibt die EP 1 288 408 A2 ebenfalls einen Kraftfahrzeugtürverschluss mit Schnellentriegelungsfunktion. Diese Anforderung stellt sich bekanntermaßen und nicht einschränkend bei Kraftfahrzeugtürverschlüssen, die mit einem "keyless entry-System" ausgerüstet sind. Denn hier ist es erforderlich, insbesondere bei zusätzlicher Verwendung einer Diebstahlschutzeinrichtung, den zeitlichen Aufwand von der Einleitung des Öffnungsvorganges bis zur Öffnungsfähigkeit der mit den Türverschlüssen ausgerüsteten Kraftfahrzeugtüren möglichst gering einzustellen. Üblicherweise werden hier Zeitdauern von weniger als 40 msec. gefordert, um jedwede Komforteinschränkung zu vermeiden.

Jedenfalls wird im Rahmen der EP 1 288 408 A2 so vorgegangen, dass das Gesperre über den Schnellentriegelungshebel an den Verriegelungshebel angeschlossen ist. Dabei gibt der Schnellentriegelungshebel das Gesperre im Zuge der Schnellentriegelung mit Hilfe des motorischen Antriebes frei, und zwar im Wesentlichen unabhängig von der Stellung des Verriegelungshebels. Das heißt, der Verriegelungshebel und der Schnellentriegelungshebel werden unabhängig voneinander betätigt, was zu einem nicht unerheblichen konstruktiven Aufwand führt.

Schließlich stellt die EP 1 226 325 B1 einen Kraftfahrzeugtürverschluss mit Schnellentriegelungsfunktion vor, bei dem zur Schnellentriegelung ein mit dem Verriegelungshebel im Eingriff befindlicher Sperrhebel vorgesehen ist. Der Sperrhebel wird mit Hilfe des motorischen Antriebes im Zuge der Schnellentriegelung von dem Verriegelungshebel getrennt, so dass der Verriegelungshebel in seine Entriegelungsstellung überführt werden kann. Auch in diesem Fall finden sich besondere konstruktive Maßnahmen, die vom technologischen Aufwand her verbesserungsfähig sind. Hier will die Erfindung insgesamt Abhilfe schaffen.

Der Erfindung liegt das technische Problem zugrunde, einen Kraftfahrzeugtürverschluss der eingangs beschriebenen Ausgestaltung so weiter zu entwickeln, dass eine einfache und kostengünstige Lösung vorliegt, wobei zugleich erhöhte Funktionssicherheit erreicht werden soll.

Zur Lösung dieser technischen Problemstellung ist ein gattungsgemäßer Kraftfahrzeugtürverschluss im Rahmen der Erfindung dadurch gekennzeichnet, dass der motorische Antrieb direkt sowohl auf den Verriegelungshebel aus auch auf den Kupplungshebel arbeitet, um diese wenigstens jeweils in ihrer Funktionsstellung "entriegelt" und/oder "verriegelt" zu überführen und dazu ein Stellelement mit jeweils Verriegelungshebel-Betätigungsanordnung und Kupplungshebel-Betätigungsanordnung aufweist.

Vorzugsweise lässt sich der Kupplungshebel zur Einnahme seiner Stellung "entriegelt" mittels der Kupplungshebel-Betätigungsanordnung linear gegen Federkraft verstellen. Selbstverständlich kann der Kupplungshebel auch anderweitig eine Verstellung erfahren, beispielsweise radial bzw. rotatorisch.

In jedem Fall sind der Kupplungshebel und der Verriegelungshebel konstruktiv voneinander getrennt und ein zusätzlicher Schnellentriegelungshebel entsprechend der DE 102 47 842 A1 entfällt. Dadurch ist der Aufbau einfach, kompakt und kostengünstig, weil weniger bewegte Hebel realisiert werden.

Der Verriegelungshebel lässt sich regelmäßig um eine Achse verschwenken, wohingegen der Kupplungshebel vorzugsweise eine lineare Verstellung in beispielsweise Linear-Führungen gegenüber einem Gehäuse erfährt. Dazu handelt es sich im Detail bei dem Verriegelungshebel um einen Zentralverriegelungshebel, welcher wie üblich mit einer Gabelaufnahme für einen oder mehrere hierin eingreifende Steuernocken ausgerüstet ist. Diese Steuernocken sind Bestandteil bzw. bilden die Verriegelungshebel-Betätigungsanordnung. Mit deren Hilfe kann der Verriegelungshebel wenigstens die Positionen "entriegelt" und "verriegelt" einnehmen. Üblicherweise kann der Verriegelungshebel bzw. Zentralverriegelungshebel zusätzlich in die Position "diebstahlgesichert" überführt werden, in welcher sämtliche Betätigungselemente (im Wesentlichen Innenbetätigungshebel und Außenbetätigungshebel) leer gehen bzw. wirkungslos sind und zusätzlich eine Entriegelung von innen her, beispielsweise durch Ziehen eines Innenverriegelungsknopfes, nicht möglich ist. Das heißt, der gesamte Kraftfahrzeugtürverschluss lässt sich grundsätzlich in die Stellung "diebstahlgesichert" mit Hilfe der Verriegelungskette überführen.

Es hat sich bewährt, den Kupplungshebel L-förmig mit Betätigungshebelarm als dem einen L-Arm und Verstellhebelarm als dem anderen L-Arm auszuführen. Selbstverständlich stellt dies nur eine Option und keine zwingende Anforderung dar. Im Falle der L-Form des Kupplungshebels kann die Kupplungshebel-Betätigungsanordnung an dem Stellelement des motorischen Antriebes unmittelbar auf den Verstellhebelarm arbeiten und den Kupplungshebel wie gewünscht linear gegen die Federkraft beim Übergang von der Stellung "verriegelt" in die Position "entriegelt" verschieben. In der Regel schließt sich an diesen Vorgang der Übergang des Verriegelungshebels von dessen Stellung "verriegelt" in die Position "entriegelt" an. Das heißt, der Kupplungshebel wird üblicherweise zeitlich vor dem Verriegelungshebel in die Stellung "entriegelt" überführt, wodurch die bereits angesprochene Schnellentriegelung bewirkt wird. Denn unabhängig von der Funktionsstellung des Verriegelungshebels hat der Kupplungshebel nach einem Öffnungssignal bereits unmittelbar seine Position "entriegelt" eingenommen, so dass die Handhabe mit dem Gesperre mechanisch verbunden ist, um dieses zu öffnen. Dieser Vorgang geschieht sehr kurzfristig, zumeist in weniger als den in der Einleitung bereits angegebenen 40 msec.

Erst danach bewegt sich der Verriegelungshebel bzw. Zentralverriegelungshebel in die Stellung "entriegelt". Dabei kann sich der Verriegelungshebel bzw. Zentralverriegelungshebel beim Start sowohl in seiner Position "verriegelt" als auch in der Stellung "diebstahlgesichert" befinden. Beides ist unabhängig voneinander möglich, weil der motorische Antrieb mit dem Stellelement und dessen Kupplungshebel-Betätigungsanordnung zunächst dafür sorgt, dass der Kupplungshebel seine Position "entriegelt" mit den beschriebenen Folgen einnimmt.

Selbstverständlich kann die zeitliche Abfolge auch anders gestaltet werden, indem der Kupplungshebel und der Verriegelungshebel mehr oder minder gleichzeitig ihre Stellung "entriegelt" einnehmen. In der Regel wird man jedoch die Auslegung so treffen, dass der Kupplungshebel die Position "entriegelt" als erstes einnimmt und der Verriegelungshebel ihm nachfolgt.

Sobald der Verriegelungshebel die Stellung "entriegelt" einnimmt, hält er den Kupplungshebel ebenfalls in dessen Position "entriegelt" fest. Das heißt, während des gesamten Vorganges der Entriegelung kann das Gesperre manuell über die Handhabe geöffnet werden, und zwar praktisch verzögerungsfrei. Erst wenn der Verriegelungshebel (wieder) seine Position "verriegelt" einnimmt, wird auch der Kupplungshebel mitgenommen und kehrt ebenfalls in seine ursprüngliche Stellung "verriegelt" zurück.

Um den Kupplungshebel im Rahmen der bevorzugten Ausführungsform - wie beschrieben - linear zu verstellen, sind zwei Führungsnocken vorgesehen. Dabei erfolgt die Verstellung des Kupplungshebels - wie beschrieben - zwischen dessen Positionen "entriegelt" und "verriegelt" mit Hilfe der linearen Führungseinrichtung in Gestalt der beiden Führungsnocken. Selbstverständlich könnte auch auf andere lineare Führungseinrichtungen zurückgegriffen werden.

In der Regel wird der eine Führungsnocken in dem Gehäuse für den Kraftfahrzeugtürverschluss geführt und arbeitet folglich als Gehäuse-Führungsnocken. Dagegen erfährt der andere Führungsnocken regelmäßig eine Führung in dem Verriegelungshebel und kann deshalb als Verriegelungshebel-Führungsnocken bezeichnet werden. - Um den Kupplungshebel in seiner Stellung "verriegelt" mit Federkraft vorzuspannen, verfügt der Verriegelungshebel über eine Feder, insbesondere Schenkelfeder, welche gegen den Kupplungshebel, genauer dessen Betätigungshebelarm, kopfseitig anliegt und den Kupplungshebel in der beschriebenen Stellung "verriegelt" vorspannt.

Damit der Kupplungshebel in seiner Position "entriegelt" eine durchgängige mechanische Verbindung zu der Handhabe sicherstellt, ist eine L-förmige Führungskulisse im Gehäuse für den Gehäuse-Führungsnocken vorgesehen. Sobald der Gehäuse-Führungsnocken in den abgeknickten Teil dieser L-förmigen Führungskulisse in entriegelter Stellung des Kupplungshebels eintaucht, kann die Handhabe auf den Kupplungshebel einwirken und diesen verschwenken, so dass ein angeschlossenes Hebelwerk mit einem Auslösehebel für das Gesperre zu dessen Öffnung beaufschlagt werden kann.

Schließlich mag eine zusätzliche Feder vorgesehen sein, welche den Kupplungshebel in Richtung auf seine Ruhelage vorspannt. In dieser Ruhelage - und meistens nur in dieser - ist der Verriegelungshebel in der Lage, die Positionen "entriegelt" und "verriegelt" einnehmen zu können.

Im Ergebnis wird ein Kraftfahrzeugtürverschluss zur Verfügung gestellt, der sich durch einen einfachen Aufbau und eine kostengünstige Realisierung auszeichnet. Hierzu trägt insbesondere bei, dass keine speziellen Schnellentriegelungseinrichtungen vorgesehen werden, sondern der zumeist ohnehin vorhandene Kupplungshebel gleichsam die Funktion des Schnellentriegelungshebels übernimmt.

Dadurch, dass das Stellelement des motorischen Antriebes sowohl mit der Verriegelungshebel-Betätigungsanordnung zum Verschwenken des Verriegelungshebels bzw. Zentralverriegelungshebels als auch mit der Kupplungshebel-Betätigungsanordnung zum Verschwenken des Kupplungshebels ausgerüstet ist, wird darüber hinaus eine kompakte Bauweise zur Verfügung gestellt. Außerdem lässt sich der erfindungsgemäße Kraftfahrzeugtürverschluss an verschiedene Gegebenheiten problemlos anpassen und zeichnet sich durch besondere Funktionssicherheit aus.

Hierzu trägt auch der Umstand bei, dass das Stellelement des motorischen Antriebes geteilt ausgeführt werden kann und einerseits die Verriegelungshebel-Betätigungsanordnung sowie andererseits die Kupplungshebel-Betätigungsanordnung tragen kann. Beide Teile des Stellelementes lassen sich durch eine (formschlüssige) Wirkverbindung miteinander koppeln und gemeinsam oder auch getrennt von einem Motor bzw. Elektromotor des motorischen Antriebes bewegen.

Im Folgenden wird die Erfindung anhand einer lediglich ein Ausführungsbeispiel darstellenden Zeichnung näher erläutert; es zeigen:
- **Fig. 1 bis 4**: den erfindungsgemäßen Kraftfahrzeugtürverschluss in verschiedenen Funktionsstellungen,
- **Fig. 5**: eine Rückansicht des erfindungsgemäßen Kraftfahrzeugtürverschlusses und
- **Fig. 6**: den erfindungsgemäßen Kraftfahrzeugtürverschluss in seiner Anordnung in der Kraftfahrzeugtür.

In den Figuren ist ein Kraftfahrzeugtürverschluss 19 dargestellt, welcher über ein nicht ausdrücklich gezeigtes Gesperre aus Sperrklinke und Drehfalle verfügt. Auf dieses Gesperre arbeitet in bekannter Art und Weise ein Auslösehebel, welcher die Sperrklinke aushebt, so dass die Drehfalle federunterstützt einen Schließbolzen freigibt.

Der Auslösehebel wirkt einerseits mit einem Verriegelungshebel 1 und andererseits mit einem Kupplungshebel 2 zusammen, welcher in seiner Funktionsstellung "entriegelt" mit einer Handhabe 3 in mechanischer Wirkverbindung steht. Die Position "entriegelt" des Kupplungshebels 2 ist in den Fig. 2, 3 und 4 dargestellt und korrespondiert zu einer Stellung A eines Führungsnockens bzw. Gehäuse-Führungsnockens 4, während in der Fig. 1 dessen Stellung "verriegelt" gezeigt wird.

Neben dem Führungsnocken bzw. Gehäuse-Führungsnocken 4 weist der Kupplungshebel 2 noch einen weiteren Führungsnocken 5 auf, und zwar den Verriegelungshebel-Führungsnocken 5. Mit Hilfe dieser beiden Führungsnocken 4, 5 wird der Kupplungshebel 2 linear geführt, und zwar zwischen seinen beiden Positionen "entriegelt" (Stellung A) und "verriegelt" (Stellung B). Das deutet ein Doppelpfeil in der Fig. 4 an. Mittels des Gehäuse-Führungsnockens 4 wird der Kupplungshebel 2 in einem Gehäuse 6 geführt, und zwar genauer in einer L-förmigen Führungskontur bzw. Führungskulisse 7 des Gehäuses 6. Dabei lässt der Gehäuse-Führungsnocken 4 in der Stellung "verriegelt" (Position B) Schwenkbewegungen des Kupplungshebels 2 um eine mit dem Verriegelungshebel-Führungsnocken 5 zusammenfallenden Drehachse nicht zu (vgl. die strichpunktierte Darstellung in Fig. 2 und den zugehörigen Doppelpfeil).

Dagegen kann der Gehäuse-Führungsnocken 4 in der Stellung "entriegelt" des Kupplungshebels 2 in eine Ausbuchtung 7' der Führungskontur bzw. Führungskulisse 7 im Gehäuse 6 ausweichen (vgl. durchgezogene Position in Fig. 2), so dass der Kupplungshebel 2 in der Lage ist, die in Fig. 3 angedeuteten Schwenkbewegungen zu vollführen. Als Folge hiervon wird der an den Kupplungshebel 2 angeschlossene oder mit ihm zusammenwirkende Auslösehebel und mit ihm das Gesperre zu seiner Öffnung beaufschlagt.

Man erkennt, dass der Verriegelungshebel-Führungsnocken 5 in einer Ausnehmung bzw. Längsausnehmung 8 im Verriegelungshebel bzw. Zentralverriegelungshebel 1 geführt wird. Dabei bewegt sich der Verriegelungshebel-Führungsnocken 5 des Kupplungshebels 2 beim Übergang von der Stellung "verriegelt" in die Position "entriegelt" von einem fußseitigen zum kopfseitigen Ende der Ausnehmung 8 im Verriegelungshebel 1. Das gilt jedenfalls so lange, wie sich der Verriegelungshebel 1 in seiner Stellung "verriegelt" befindet, die in den Fig. 1 und 2 dargestellt ist.

Wird dagegen der Verriegelungshebel 1 in seine Position "entriegelt" (vgl. Fig. 3 und 4) überführt, so kehrt der Verriegelungshebel-Führungsnocken 5 zum fußseitigen Ende der Ausnehmung 8 im Verriegelungshebel 1 zurück, weil der Verriegelungshebel 1 bei diesem Vorgang um seine Achse 9 im Uhrzeigersinn beim Übergang von der Fig. 2 zur Fig. 3 verschwenkt wird. Dafür sorgt ein motorischer Antrieb 10, 11 und 12.

Der motorische Antrieb 10, 11, 12 setzt sich aus einem Elektromotor 10, einem hiervon um eine Achse 13 drehbaren Stellelement 11 bzw. einer Verstellscheibe 11 und schließlich einem oder mehreren auf der Stellscheibe 11 angeordneten Steuernocken 12 zusammen. Tatsächlich sind zwei Steuernocken 12 auf der einen Seite der Verstellscheibe 11 realisiert, wie man am besten beim Betrachten der Rückansicht nach Fig. 5 erkennt. Die Steuernocken 12 tauchen in eine Gabelaufnahme 14 des Verriegelungshebels bzw. Zentralverriegelungshebels 1 ein, um diesen wenigstens in die Positionen "entriegelt" (vgl. Fig. 3 und 4) bzw. "verriegelt" (vgl. Fig. 1 und 2) zu überführen.

Die Steuernocken 12 fungieren als bzw. bilden eine Verriegelungs-Betätigungsanordnung 12 des Stellelementes 11 und arbeiten folgerichtig auf den Verriegelungshebel 1. Zusätzlich zu dieser Verriegelungshebel-Betätigungsanordnung 12 ist das Stellelement bzw. die Verstellscheibe 11 mit einer Kupplungshebel-Betätigungsanordnung 15 ausgerüstet, welche sich im Rahmen des Ausführungsbeispiels und nicht einschränkend auf der anderen Seite des Stellelementes 11 bzw. der Verstellscheibe 11 im Vergleich zu der Verriegelungshebel-Betätigungsanordnung 12 findet. Die Kupplungshebel-Betätigungsanordnung 15 verfügt über eine Steuerkontur 15, mit deren Hilfe der Kupplungshebel 2 von seiner Position "verriegelt" in der Fig. 1 in die Stellung "entriegelt" nach Fig. 2 überführt wird. Das macht ein Vergleich der Fig. 1 und 2 deutlich.

Um diesen Verstellvorgang zu bewirken, dreht sich das Stellelement bzw. die Verstellscheibe 11 im Gegenuhrzeigersinn, und zwar um ca. eine viertel Umdrehung (vgl. den Übergang von Fig. 1 zu Fig. 2). Bei diesem Vorgang wird der Kupplungshebel 2 linear gegen Federkraft verstellt, welche von einer Schenkelfeder 16 auf den Kupplungshebel 2 ausgeübt wird. Dazu stützt sich die Feder bzw. Schenkelfeder 16, welche auf dem Verriegelungshebel 1 angeordnet ist, mit einem Schenkel 16a an einem Anschlag 17 des Verriegelungshebels 1 ab, während ihr anderer Schenkel 16b den in der Ausnehmung 8 des Verriegelungshebels 1 geführten Verriegelungshebel-Führungsnocken 5 in Richtung auf die Position "verriegelt" des Kupplungshebels 2 vorspannt. - Nicht dargestellt ist die Möglichkeit, dass der Kupplungshebel 2 ziehend und nicht schiebend mit Hilfe der Steuerkontur 15 bewegt wird. In diesem Fall kann auf eine Federvorspannung und folglich die Feder 16 regelmäßig verzichtet werden.

Nach einer in etwa weiteren 1/8-Umdrehung des Stellelementes 11 im Gegenuhrzeigersinn ist der in den Fig. 1 und 2 rechte Steuernocken 12 der Verriegelungs-Betätigungsanordnung 12 in der Lage, im Eingriff mit der Gabelaufnahme 14 den Verriegelungshebel 1 im Uhrzeigersinn zu verschwenken, wie beim Übergang von Fig. 2 zur Fig. 3 deutlich wird. Gleichzeitig sorgt die Kupplungshebel-Betätigungsanordnung 15 bzw. die Steuerkontur 15 dafür, dass der Kupplungshebel 2 beim Übergang von der Fig. 2 zur Fig. 3 seine Stellung "entriegelt" beibehält.

Am Ende dieses Vorganges befindet sich der Verriegelungshebel-Führungsnocken 5 am fußseitigen Ende der Ausnehmung 8 im Verriegelungshebel 1 und wird folglich der Kupplungshebel 2 von dem Verriegelungshebel 1 in dessen Stellung "entriegelt" ebenfalls in der Position "entriegelt" festgehalten. Dann kann der motorische Antrieb 10, 11, 12 in seine Ausgangsstellung entsprechend der Fig. 4 bzw. vergleichbar der Fig. 1 überführt werden. Dadurch, dass bei diesem Vorgang die Schenkelfeder 16 entspannt wird aber dennoch für die notwendige Vorspannung am Kupplungshebel 2 sorgt, wird diese Stellung des Kupplungshebels 2 sowie des Verriegelungshebels 1 so lange beibehalten, bis der motorische Antrieb 10, 11, 12 eine Beaufschlagung im Uhrzeigersinn erfährt. Dadurch nimmt der Verriegelungshebel 1 seine Stellung "verriegelt" nach Fig. 1 (wieder) ein und wird als Folge hiervon der Kupplungshebel 2 ebenfalls in die Position "verriegelt" mit Hilfe der Schenkelfeder 16 überführt. Dann ist die Ausgangsstellung nach Fig. 1 (wieder) erreicht.

Man erkennt, dass der Kupplungshebel 2 L-förmig mit Betätigungshebelarm 2a und Verstellhebelarm 2b im Rahmen des Ausführungsbeispiels und nicht einschränkend ausgeführt ist. Dabei trägt der Betätigungshebelarm 2a den Verriegelungshebel-Führungsnocken 5, während an dem Verstellhebelarm 2b die Kupplungshebel-Betätigungsanordnung 15 bzw. die dortige Steuerkontur 15 angreift.

Üblicherweise wird der Kupplungshebel 2 zeitlich vor dem Verriegelungshebel 1 in seine Stellung "entriegelt" überführt. Dadurch kann die gewünschte Schnellentriegelung dargestellt werden, welche dazu korrespondiert, dass unmittelbar eine mechanische Verbindung zwischen der Handhabe 3 und dem nicht gezeigten Gesperre unter Zwischenschaltung des Kupplungshebels 2 vorliegt, und zwar schon dann, wenn sich der Verriegelungshebel bzw. Zentralverriegelungshebel 1 noch nicht in seiner Position "verriegelt" befindet. Das verkürzt die Entriegelungszeit insgesamt.

Schließlich zeigt die Fig. 3 noch eine Variante dergestalt, dass eine zusätzliche Feder 18 vorgesehen ist, welche den Kupplungshebel 2 in Richtung auf eine Betätigungs-Ruhelage vorspannt. Das heißt, solange die Handhabe 3 nicht ziehend oder wie auch immer betätigt wird, sorgt die betreffende Feder 18 dafür, dass der Kupplungshebel 2 die dargestellte Funktionsposition einnimmt. Dadurch ist der Verriegelungshebel 1 in der Lage, problemlos seine Positionen "entriegelt" und "verriegelt" einnehmen zu können.

Es versteht sich, dass die Kupplungshebel-Betätigungsanordnung 15 und/oder die Verriegelungs-Betätigungsanordnung 12 ggf. über zwischengeschaltete Hebel auf einerseits den Kupplungshebel 2 und andererseits den Verriegelungshebel 1 arbeiten können.

## Patentansprüche

1. Kraftfahrzeugtürverschluss, mit
- einem Gesperre,
- zumindest einem Verriegelungshebel (1),
- wenigstens einem motorischen Antrieb (10, 11, 12) für den Verriegelungshebel (1), und mit
- einem Kupplungshebel (2), welcher in seiner Stellung "entriegelt" eine Handhabe (3) mit dem Gesperre zu dessen Öffnung verbindet und in seiner Position "verriegelt" die Handhabe (3) vom Gesperre trennt,
**dadurch gekennzeichnet, dass** der motorische Antrieb (10, 11, 12) direkt sowohl auf den Verriegelungshebel (1) als auch auf den Kupplungshebel (2) arbeitet, um diese wenigstens jeweils in ihre Funktionsstellung "entriegelt" und/oder "verriegelt" zu überführen und dazu ein Stellelement (11) mit jeweils Verriegelungshebel-Betätigungsanordnung (12) und Kupplungshebel-Betätigungsanordnung (15) aufweist.

2. Kraftfahrzeugtürverschluss nach Anspruch 1, **dadurch gekennzeichnet, dass** der Kupplungshebel (2) zur Einnahme seiner Stellung "entriegelt" mittels der Kupplungshebel-Betätigungsanordnung (15) linear gegen Federkraft verstellt wird und vorzugsweise L-förmig mit Betätigungshebelarm (2a) und Verstellhebelarm (2b) ausgeführt ist.

3. Kraftfahrzeugtürverschluss nach Anspruch 1 oder 2, **dadurch gekennzeichnet, dass** der Kupplungshebel (2) zwei Führungsnocken (4, 5) zu dessen linearer Verstellung zwischen den Positionen "entriegelt" und "verriegelt" aufweist.

4. Kraftfahrzeugtürverschluss nach Anspruch 3, **dadurch gekennzeichnet, dass** der eine Führungsnocken (4) in einem Gehäuse (6) geführt und als Gehäuse-Führungsnocken (4) ausgeführt ist und der andere Führungsnocken (5) als Verriegelungshebel-Führungsnocken (5) ausgebildet ist und in dem Verriegelungshebel (1) geführt wird.

5. Kraftfahrzeugtürverschluss nach einem der Ansprüche 1 bis 4, **dadurch gekennzeichnet, dass** der Verriegelungshebel (1) eine Feder, insbesondere Schenkelfeder (16) aufweist, welche gegen den Kupplungshebel (2) anliegt und diesen in seine Stellung "verriegelt" vorspannt.

6. Kraftfahrzeugtürverschluss nach einem der Ansprüche 1 bis 5, **dadurch gekennzeichnet, dass** eine L-förmige Führungskulisse (7) für den Gehäuse-Führungsnocken (4) des Kupplungshebels (2) vorgesehen ist.

7. Kraftfahrzeugtürverschluss nach einem der Ansprüche 1 bis 6, **dadurch gekennzeichnet, dass** der Kupplungshebel (2) zeitlich vor dem Verriegelungshebel (1) in die Stellung "entriegelt" überführt wird und **dadurch** eine Schnellentriegelung bewirkt.

8. Kraftfahrzeugtürverschluss nach einem der Ansprüche 1 bis 7, **dadurch gekennzeichnet, dass** eine zusätzliche Feder (18) vorgesehen ist, welche den Kupplungshebel (2) in Richtung auf eine Betätigungs-Ruhelage vorspannt, in welcher der Verriegelungshebel (1) die Positionen "entriegelt" und "verriegelt" einnehmen kann.

9. Kraftfahrzeugtürverschluss nach einem der Ansprüche 1 bis 8, **dadurch gekennzeichnet, dass** der in Stellung "entriegelt" befindliche Verriegelungshebel (1) den ebenfalls in der Position "entriegelt" befindlichen Kupplungshebel (2) festhält.

## Claims

1. Motor vehicle door latch comprising
- a locking mechanism,
- at least one locking lever (1),
- at least one actuator (10, 11, 12) for the locking lever (1) and
- a coupling lever (2), which in its "unlocked" position connects a handle (3) to the locking mechanism for opening the same and which in its "locked" position separates the handle (3) from the locking mechanism
**characterized in that** the actuator (10, 11, 12) acts directly on the locking lever (1) as well as on the coupling lever (2), in order to move these at least to their functional position "unlocked" and/or "locked" and containing an actuating element (11) with a locking lever operating arrangement (12) and a coupling lever operating arrangement (15) for this purpose.

2. Motor vehicle door latch according to claim 1, **characterized in that** in order to assume its "unlocked" position, the coupling lever (2) is linearly moved by the coupling lever-operating arrangement (15) against the spring force and is preferably designed as an L-shaped operating lever arm (2a) and displacing lever arm (2b).

3. Motor vehicle door latch according to claims 1 or 2, **characterized in that**, the coupling lever (2) contains two guide cams (4, 5) for its linear displacement between the "unlocked" and "locked" positions.

4. Motor vehicle door latch according to claim 3, **characterized in that** one guide cam (4) is guided in a housing (6) and is designed as a housing-guide cam (4) and that the other guide cam (5) is designed as a locking lever guide cam (5) and guided in the locking lever (1).

5. Motor vehicle door latch according to one of the claims 1 to 4, **characterized in that** the locking lever (1) contains a spring, in particular a leg spring (16), resting against the coupling lever (2) and pretensioning it in its "locked" position.

6. Motor vehicle door latch according to one of the claims 1 to 5, **characterized in that** an L-shaped guide member (7) is provided for the housing-guide cams (4) of the coupling lever (2).

7. Motor vehicle door latch according to one of the claims 1 to 6, **characterized in that** the coupling lever (2) is moved into the "unlocked" position before the locking lever (1) resulting in a quick unlocking.

8. Motor vehicle door latch according to one of the claims 1 to 7, **characterized in that** an additional spring (18) is provided, pretensioning the coupling lever (2) in the direction of its rest position, in which the lever (1) is able to assume the "unlocked" and "locked" positions

9. Motor vehicle door latch according to one of the claims 1 to 8, **characterized in that** the locking lever (1) in its "unlocked" position retains the coupling lever (2) also in the "unlocked" position.

## Revendications

1. Fermeture de porte de véhicule à moteur, avec
- un dispositif de blocage,
- au moins un levier de verrouillage (1),
- au moins un entraînement à moteur (10, 11, 12) pour le levier de verrouillage (1), et avec
- un levier de couplage (2) qui relie dans sa position "déverrouillée" une manette (3) avec un dispositif de blocage pour son ouverture et dans sa position "déverrouillée" sépare la manette (3) du dispositif de blocage,
**caractérisée en ce que** l'entraînement à moteur (10, 11, 12) fonctionne directement tant sur le levier de verrouillage (1) que sur le levier de couplage (2) pour la faire passer au moins respectivement dans sa position de fonctionnement "déverrouillée" et/ou "verrouillée" et qu'à cet effet, présente un élément de commande (11) avec la disposition d'actionnement de levier de verrouillage (12) et la disposition d'actionnement de levier de couplage (15).

2. Fermeture de porte de véhicule à moteur selon la revendication 1, **caractérisée en ce que** le levier de couplage (2) pour prise de sa position "déverrouillée" est déplacé à l'aide de la disposition d'actionnement de levier de couplage (15) de façon linéaire contre l'effort du ressort et de préférence est exécutée en forme de L avec le bras de levier d'actionnement (2a) et le bras de levier de déplacement (2b).

3. Fermeture de porte de véhicule à moteur selon la revendication 1 ou 2, **caractérisée en ce que** le levier de couplage (2) présente deux cames de guidage (4, 5) pour son déplacement linéaire entre les positions "déverrouillée" et "verrouillée".

4. Fermeture de porte de véhicule à moteur selon la revendication 3, **caractérisée en ce qu'**une came de guidage (4) est guidée dans un boîtier (6) et est exécutée comme came de guidage de boîtier (4) et que l'autre came de guidage(5) est formée en tant que came de guidage de levier de guidage (5) et est guidée dans le levier de verrouillage (1).

5. Fermeture de porte de véhicule à moteur selon l'une des revendications 1 à 4, **caractérisée en ce que** le levier de verrouillage (1) présente un ressort, en particulier un ressort à branches (16) qui pose contre le levier de couplage (2) et prétend celui-ci dans sa position "verrouillée".

6. Fermeture de porte de véhicule à moteur selon l'une des revendications 1 à 5, **caractérisée en ce qu'**une coulisse de guidage en forme de L (7) est prévue pour la came de guidage de boîtier (4) du levier de couplage (2).

7. Fermeture de porte de véhicule à moteur selon l'une des revendications 1 à 6, **caractérisée en ce que** le levier de couplage (2) est transmis temporairement devant le levier de verrouillage (1) dans la position "déverrouillée" et provoque ainsi un déverrouillage rapide.

8. Fermeture de porte de véhicule à moteur selon l'une des revendications 1 à 7, **caractérisée en ce qu'**est prévu un ressort supplémentaire (18) qui prétend le levier de couplage (2) dans la direction d'une position de repos d'actionnement dans laquelle le levier de verrouillage (1) peut prendre les positions "déverrouillée" et "verrouillée".

9. Fermeture de porte de véhicule à moteur selon l'une des revendications 1 à 8, **caractérisée en ce que** le levier de verrouillage (1) se trouvant dans la position "déverrouillée" maintient le levier de couplage (2) se trouvant également en position "déverrouillée".
